# EUROPÄISCHE PATENTSCHRIFT

(11) **EP 3 025 361 B1**
(45) Veröffentlichungstag und Bekanntmachung des Hinweises auf die Patenterteilung: **07.03.2018**
(21) Anmeldenummer: 13815467.9
(22) Anmeldetag: 18.12.2013
(51) Int. Cl.: H01H 9/34, H01H 9/44

(54) **SCHALTGERÄT MIT EINEM ELEKTROMAGNETISCHEN LICHTBOGENANTRIEB**
SWITCHING DEVICE WITH ELECTROMAGNETIC ARC DEFLECTION
APPAREIL DE COUPURE AVEC DEPLACEMENT ELECTROMAGNETIQUE DE L'ARC

(43) Veröffentlichungstag der Anmeldung: 01.06.2016
(73) Patentinhaber: Siemens Aktiengesellschaft, 80333 München (DE)
(72) Erfinder: NIEBLER, Ludwig, 93164 Laaber (DE); KULINOVICH, Vadzim, 92224 Amberg (DE); VIEHAUSER, Tobias, 92421 Schwandorf (DE)
(86) Internationale Anmeldenummer: PCT/EP2013/077157
(87) Internationale Veröffentlichungsnummer: WO 2015/090383

(56) Entgegenhaltungen:
- EP-A1- 1 998 349
- WO-A1-2013/130035
- JP-A- S63 126 136
- US-A- 5 548 258
- US-A- 5 589 672
- US-A1- 2008 073 327

## Beschreibung

Die Erfindung betrifft ein Schaltgerät mit einem elektromagnetischen Lichtbogenantrieb, wobei das Schaltgerät eine Schaltkammer mit einem fest positionierten Schaltstück und einem gegenüber liegend dazu angeordneten beweglichen Schaltstück aufweist.

Bei derartigen Schaltgeräten entsteht beim Abschalten von elektrischen Strömen an den sich öffnenden Kontaktstellen ein Lichtbogen. Dieser Lichtbogen verursacht an den Kontaktstellen durch Abbrand des Kontaktmaterials einen Verschleiß und verzögert das Freischalten des Stromkreises, da der Strom über den Lichtbogen solange weiterfließt, bis dieser erlischt. Um den Schaden durch den Lichtbogen einzuschränken, sind elektrische Schalt- beziehungsweise Schutzgeräte ab einer bestimmten Leistung mit einer Lichtbogen-Löscheinrichtung ausgerüstet.

Eine derartige Lichtbogen-Löscheinrichtung besteht häufig aus einer Lichtbogenkammer mit Lichtbogenleitblechen und diversen Komponenten, welche unter Anderem auch strömungstechnische Aufgaben erfüllen.

Die Lichtbogenkammer ist oftmals als Paket aus U-förmig gestanzten Löschblechen ausgeführt, welche parallel angeordnet sind und auf Abstand gehalten werden. Um die Löschbleche herum ist ein Streifen aus isolierendem Material, meist ein Vulkanfieberstreifen gefaltet, der die Löschbleche auf Abstand hält und zu einer Baugruppe zusammenfasst. In den Isolierstreifen sind Öffnungen gestanzt, die unter Anderem die Strömungsverhältnisse in der Lichtbogenkammer beeinflussen. Die Leitbleche sind am oberen und am unteren Ende der Lichtbogenkammer angeordnet. Das obere Lichtbogenleitblech bildet zusammen mit einer beweglichen Kontaktbrücke eine Kontaktstelle.

In der Lichtbogen-Löscheinrichtung wandert der Lichtbogen von der Kontaktstelle in die Lichtbogenkammer. Beim Öffnen der Kontaktstelle entsteht ein Lichtbogen zwischen den sich voneinander entfernenden Kontakten. Durch elektromagnetische Kräfte wird der Lichtbogen in Richtung der Lichtbogen-Löschkammer bewegt. Die Lichtbogenfußpunkte des Lichtbogens an den Austrittsstellen der Lichtbogenleitbleche wandern dabei von der Kontaktstelle weg entlang der mit dem Stromkreis elektrisch verbundenen Lichtbogenleitbleche.

Dabei sind die Lichtbogenleitbleche so geformt und angeordnet, dass sie den Lichtbogen möglichst rasch zur Lichtbogenkammer hinführen. Im Inneren der Lichtbogenkammer wird der Lichtbogen dann gelöscht. Während des beschriebenen Ablaufs treten Strom- beziehungsweise thermomechanische Kräfte zwischen den Löschblechen und den Lichtbogenleitblechen auf. Werden die Lichtbogenleitblech nicht stabil genug fixiert, was auf Grund der konstruktiven Gegebenheiten oftmals nicht ausreichend gelingt, so berühren sie die äußeren Löschbleche und verschweißen mit diesen. Hierdurch wird die Effizienz der Lichtbogenkammer für weitere Löschabläufe gemindert.

Bei besonders starken Lichtbögen - wie sie als Folge von Kurzschlussabschaltungen auftreten - besteht die Gefahr, dass diese die Lichtbogenkammer durchlaufen und sich dahinter kurzschließen. In diesem Fall ist die Löschwirkung der Lichtbogenkammer nicht mehr gegeben.

Um das Kurzschließen des Lichtbogens im Raum hinter der Lichtbogenkammer zu vermeiden, sind verschiedene Lösungen bekannt. So ist es zum Beispiel möglich, die Lichtbogenleitbleche relativ kurz zu halten, das heißt, nicht bis zum Ende der Lichtbogenkammer, wo die Löschbleche enden.

Eine andere Möglichkeit ist der gänzliche Verzicht auf das untere Lichtbogenleitblech. Üblicherweise werden die sehr kurz gehaltenen Lichtbogenleitbleche entweder überhaupt nicht mechanisch abgestützt, oder aber es wird zur Abstützung ein zusätzliches Kunststoffteil eingesetzt, womit allerdings zusätzliche Kosten verbunden sind. Die Lösung mit kurzen Leitblechen hat den bedeutenden Nachteil, dass unter Umständen nicht das gesamte Volumen des inneren Teils der Lichtbogenkammer beim Löschvorgang optimal ausgenutzt wird.

Der Wirkmechanismus besteht demgemäß darin, dass der Stromfluss über dem Lichtbogen einen magnetischen Fluss erzeugt, der durch ferrogmagnetische Teile in der Nähe der Kontaktstelle so abgelenkt wird, dass auf den Lichtbogen eine Kraft wirkt, die ihn von der Kontaktstelle weg zu einem Lichtbogenlöschsystem antreibt.

Die WO 2013/130035 A1, JP S63 126136 A, Die US 2008/073327 A1, die US 5 589 572 A, die US 5 548 258 A und die EP 1 998 349 A1 offenbaren jeweils ein Schaltgerät mit einem elektromagnetischen Lichtbogenantrieb, wobei das Schaltgerät eine Schaltkammer mit einem fest positionierten Schaltstück mit einem gegenüberliegend dazu angeordneten beweglichen Schaltstück aufweist. Dabei ist der elektromagnetische Lichtbogenantrieb in Form eines Blechs ausgebildet, welches um das fest positionierte Schaltstück herum positioniert ist.

Demgemäß besteht die Aufgabe der vorliegenden Erfindung darin, ein Schaltgerät mit einem elektromagnetischen Lichtbogenantrieb zu schaffen, welches eine Optimierung hinsichtlich des Ablenkens und Löschens von Schaltlichtbögen ermöglicht.

Diese Aufgabe wird durch ein Schaltgerät mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch ein Schaltgerät mit einem elektromagnetischen Lichtbogenantrieb gelöst, wobei das Schaltgerät eine Schaltkammer mit einem fest positionierten Schaltstück und einem gegenüber dazu angeordneten beweglichen Schaltstück aufweist. Die Erfindung zeichnet sich dabei dadurch aus, dass der elektromagnetische Lichtbogenantrieb in Form eines Bleches ausgebildet ist, welches um das fest positionierte Schaltstück herum positioniert ist.

Dabei ist das Blech, insbesondere Blasblech U-förmig mit zwei Schenkeln ausgebildet, die über ein verbindendes Mittelteil miteinander verbunden sind. Das verbindende Mittelteil des Blechs ist dabei parallel zwischen den Schenkeln des U-förmig gebogenen fest positionierten Schaltstücks im Bereich hinter den Kontakten angeordnet. Durch den Stromfluss vom Leiteranschluss zum Kontakt wird in das verbindende Mittelteil des U-förmigen Blechs ein Magnetfluss induziert, der mit dem Magnetfluss, der durch den Stromfluss im Lichtbogen induziert wird, zusammenwirkt und so eine Kraft auf den Lichtbogen erzeugt. Diese Kraft treibt den Lichtbogen von den Kontakten weg.

Ebenfalls wird durch den Stromfluss durch das bewegliche Schaltstück ein Magnetfeld induziert. Da die seitlichen Schenkel des U-förmigen Blechs nur bis zu den Kontakten gezogen sind, wirken im Wesentlichen nur das Magnetfeld des Lichtbogens und der Magnetfluss im Blasblech zueinander. Die Besonderheit dieser geometrischen Anordnung besteht darin, dass keine oder nur sehr geringe Kontakt öffnende Kräfte auf das bewegliche Schaltstück wirken, aber auch hohe Kräfte auf den Lichtbogen.

Das verbindende Mittelteil am Blech ist im Bereich hinter den Kontakten angeordnet. Wäre das verbindende Mittelteil des Blechs weiter in Richtung Kontakte versetzt, so würde der Stromfluss die Induktion des magnetischen Flusse im Blech reduzieren. Die seitlichen Schenkel des U-förmigen Blechs sind nur so weit in Richtung des beweglichen Schaltstücks gezogen, dass sie den Bereich abdecken, indem sich die Kontakte befinden. Auf diese Art wird die Wechselwirkung der Magnetfelder durch den Stromfluss im beweglichen Schaltstück hervorgerufen bzw. durch den im festen Schaltstück nach rechts fließenden Strom mit dem Blech minimiert.

Die Vorteile des erfindungsgemäßen Schaltgeräts mit elektromagnetischem Lichtbogenantrieb bestehen darin, dass bereits durch den Stromfluss im fest positionierten Schaltstück zwischen Anschluss und Kontaktstelle in das Blech ein magnetischer Fluss induziert wird, wodurch die magnetische Kraftwirkung auf den Lichtbogen erhöht wird. Da zwischen den seitlichen Schenkeln am Blech und den Kontakten kein Isoliermaterial vorhanden ist, kann der Lichtbogen auch auf das Blech kommutieren und sich teilen. Dadurch entsteht ein rascherer Bogenspannungsanstieg, wodurch der Stromfluss über dem Lichtbogen schneller begrenzt wird.

In einer besonders vorteilhaften Ausgestaltung der Erfindung kann vorgesehen sein, dass das Blech U-förmig mit zwei Schenkeln, die über ein verbindendes Mittelteil miteinander verbunden sind, ausgebildet ist. Das verbindende Mittelteil des U-förmigen Blechs ist parallel zwischen den Schenkeln des U-förmig gebogenen fest positionierten Schaltstücks im Bereich hinter den Kontakten angeordnet. Durch den Stromfluss vom Leiteranschluss zum Kontakt wird in das verbindende Mittelteil des U-förmigen Blechs ein Magnetfluss induziert, der mit dem Magnetfluss, der durch den Stromfluss im Lichtbogen induziert wird, zusammenwirkt und so eine Kraft auf den Lichtbogen erzeugt. Diese Kraft treibt den Lichtbogen von den Kontakten weg.

In einer speziellen Ausgestaltung der Erfindung kann ein weiteres Konzept darin bestehen, dass die Schenkel des U-förmigen Blechs parallel zueinander und deckungsgleich ausgebildet sind. Die Beabstandung der beiden parallel zueinander ausgerichteten Schenkel des U-förmigen Blechs wird dabei im Wesentlichen durch den Schenkel des U-förmigen Blechs bestimmt.

In einer besonders bevorzugten Ausgestaltung der Erfindung kann eine technische Weiterführung des erfindungsgemäßen Konzepts darin bestehen, dass die Schenkel des U-förmigen Blechs ausgehend vom verbindenden Mittelteil schräg nach hinten geführt sind. Das verbindende Mittelteil des Blechs ist im Bereich hinter den Kontakten angeordnet. Wäre das verbindende Mittelteil weiter in Richtung Kontakte versetzt, so würde der Stromfluss die Induktion des magnetischen Flusses im Blech reduzieren. Die seitlichen Schenkel am Blech sind nur soweit in Richtung bewegliches Schaltstück gezogen, dass sie den Bereich abdecken, in dem sich die Kontakte befinden. So wird die Wechselwirkung der Magnetfelder durch den Stromfluss im beweglichen Schaltstück hervorgerufen, bzw. durch den im fest positionierten Schaltstück nach rechts fließenden Strom durch das Blech minimiert.

In einer weiteren besonders vorteilhaften Ausführungsform der Erfindung kann vorgesehen sein, dass das verbindende Mittelteil des U-förmigen Blechs zwischen zwei Schenkeln des U-förmigen fest positionierten Schaltstücks positioniert ist. Das verbindende Mittelteil des U-förmigen Blechs ist parallel zwischen den Schenkeln des U-förmig gebogenen festen Schaltstücks im Bereich hinter den Kontakten angeordnet. Durch den Stromfluss vom Leiteranschluss bis zum Kontakt wird in das verbindende Mittelteil des Blechs ein Magnetfluss induziert, der mit dem Magnetfluss, der durch den Stromfluss im Lichtbogen induziert wird, zusammenwirkt und so eine Kraft auf den Lichtbogen erzeugt.

In einer weiteren besonders vorteilhaften Ausführungsform der Erfindung kann vorgesehen sein, dass das verbindende Mittelteil unterhalb von Löschblechen, die in der Schaltkammer angeordnet sind, positioniert ist. Die unmittelbare Nähe zu den Löschmitteln in der Schaltkammer ermöglicht ein schnelles Ablöschen der Schaltlichtbögen.

In einer speziellen Weiterführung dieses Konzepts kann vorgesehen sein, dass die Konturen der Schenkel des U-förmigen Blechs an die Positionierung der darüber angeordneten Löschbleche angepasst sind. Diese besondere geometrische Ausführungsform ermöglicht eine optimale Nutzung des Bauraums.

Es kann ebenfalls vorgesehen sein, dass die Endbereiche der Schenkel des U-förmigen Blechs im Bereich der Kontaktstellen des fest positionierten und des beweglichen Schaltstücks positioniert sind. Die seitlichen Schenkel des Blechs sind nur soweit in Richtung bewegliches Schaltstück gezogen, dass sie den Bereich abdecken, in dem sich die Kontakte befinden. So wird die Wechselwirkung der Magnetfelder durch den Stromfluss im beweglichen Schaltstück hervorgerufen, bzw. durch den im fest positionierten Schaltstück nach rechts fließenden Strom durch das Blech minimiert.

In einer besonders vorteilhaften Ausgestaltung der Erfindung kann vorgesehen sein, dass zwischen dem verbindenden Mittelteil des U-förmigen Blechs und den Schenkeln des U-förmig ausgebildeten, fest positionierten Schaltstücks ein Isolierkörper positioniert ist. Der Isolierkörper isoliert im Wesentlichen das verbindende Mittelteil des Blechs vom fest positionierten Schaltstück. Der Isolierkörper isoliert nicht die seitlichen Schenkel am Blech zum Lichtbogen hin oder zum Schaltkammerinnenraum. Dadurch kann der Lichtbogen, der zwischen den Kontakten entsteht, auf die seitlichen Schenkel kommutieren und sich teilen. Da sich zwischen dem verbindenden Mittelteil des Blechs und dem fest positionierten Schaltstück ein Isolierkörper befindet, stört die Kommutierung des Lichtbogens auf das Blech nicht. Das heißt, es kann an keiner anderen Stelle zwischen dem fest positionierten Schaltstück über das Blech zum beweglichen Schaltstück hin ein Kurzschluss entstehen.

In einer besonders vorteilhaften Ausgestaltung der Erfindung kann vorgesehen sein, dass das verbindende Mittelteil des U-förmigen Blechs zwischen zwei Schenkeln des U-förmigen Isolierkörpers, die die Schenkel des fest positionierten Schaltstücks abschirmen, positioniert ist. Durch die Positionierung des Isolierkörpers stört die Kommutierung des Lichtbogens auf das Blech nicht. Dies führt in der Folge dazu, dass es an keiner anderen Stelle zwischen dem fest positionierten Schaltstück über das Blech zum beweglichen Schaltstück ein Kurzschluss entstehen kann.

Die oben ausgeführten Merkmalskombinationen können insbesondere in einem Schütz Anwendung finden. Es ist jedoch auch möglich, dass die vorliegende Erfindung insbesondere in ihrer bevorzugten Ausgestaltung als Leistungsschalter Anwendung findet. In einer weiteren Verwendung kann die vorliegende Erfindung auch in einem Kompaktmotorabzweig benutzt werden.

Weitere Vorteile und Ausführungen der Erfindung werden nachfolgend anhand von Ausführungsbeispielen sowie anhand der Zeichnung erläutert.

Dabei zeigen schematisch:
Fig. 1 in einer perspektivischen Darstellung ein fest positioniertes und ein bewegliches Schaltstück mit einem elektromagnetischen Lichtbogenantrieb in Form eines Bleches;
Fig. 2 in einer Schnittdarstellung die Darstellung nach Fig. 1;
Fig. 3 in einer perspektivischen Darstellung die Darstellung nach Fig. 1 inklusive des Stromflusses und der induzierten Magnetfelder;
Fig. 4 in einer perspektivischen Darstellung die Darstellung nach Fig. 1 inklusive Isolierkörper.

Fig. 1 zeigt eine Anordnung der Bauteile in einer Schaltkammer eines Schaltgeräts. Dazu gehören ein fest positioniertes Schaltstück 1 mit einer Kontaktstelle 2, die gegenüber liegend zu einer Kontaktstelle 3 eines beweglichen Schaltstücks 4 angeordnet ist. Das fest positionierte Schaltstücks 1 ist vorzugsweise U-förmig ausgebildet mit zwei Schenkeln 5, 6, die unterschiedlich lang und parallel zueinander ausgebildet sein können, und einem die beiden Schenkel 5, 6 miteinander verbindenden Verbindungsbereich 7. Zudem zeigt Fig. 1 einen elektromagnetischen Lichtbogenantrieb in Form eines Bleches 8, welches vorzugsweise U-förmig ausgebildet ist mit zwei Schenkeln 9, 10, die vorzugsweise parallel und deckungsgleich zueinander ausgebildet sind, und einem verbindenden Mittelteil 11. Das verbindende Mittelteil 11 des Blechs 8 ist vorzugsweise zwischen den Schenkeln 5, 6 des fest positionierten Schaltstücks 1 angeordnet. Oberhalb des Bereichs des verbindenden Mittelteils 11 des Blechs 8 sind vorzugsweise Löschbleche 12 angeordnet. Die Schenkel 9, 10 des Blechs 8 sind vorzugsweise schräg nach hinten in Richtung der Kontaktstellen 2, 3 gezogen. In die Schenkel 9, 10 sind Konturen 13, 14 eingearbeitet, die die Positionierung der Löschbleche 12 berücksichtigen.

Aus Fig. 2 geht die Anordnung aus Fig. 1 hervor, wobei zusätzlich ein Leiteranschluss 15 an den Schenkel 6 des fest positionierten Schaltstücks 1 gezeigt ist. Der Stromfluss 16, der in Form von Pfeilen in Fig. 2 dargestellt ist, verläuft über den Schenkel 6 des fest positionierten Schaltstücks 1 und setzt sich im beweglichen Schaltstück 4 fort. Außerdem ist in Fig. 2 die Positionierung des Lichtbogens 17 im Auslösefall dargestellt, der zwischen den Kontaktstellen 2 ,3 des fest positionierten Schaltstücks 1 und des beweglichen Schaltstücks 4 zu erwarten ist.

In Fig. 3 sind zusätzlich zum Stromfluss 16 und Lichtbogen 17 die induzierten Magnetfelder 18, 19, 20 sowie der magentische Fluss 21 dargestellt. Das induzierte Magnetfeld 18 bildet sich am beweglichen Schaltstück 4 aus. Das induzierte Magnetfeld 19 befindet sich zwischen dem beweglichen Schaltstück 4 und dem fest positionierten Schaltstück 1. Das induzierte Magnetfeld 20 ist am verbindenden Mittelteil 11 des Blechs 8 ausgebildet. Die Überlagerung der Magnetfelder 19 und 20 bewirkt eine Ablenkung des Lichtbogens nach außen. Durch den Stromfluss vom Leiteranschluss 15 zu den Kontaktstellen 2, 3 wird in das verbindende Mittelteil 11 des U-förmigen Blechs 8 ein Magnetfluss induziert, der mit dem Magnetfluss, der durch den Stromfluss im Lichtbogen 17 induziert wird, zusammenwirkt und so eine Kraft auf den Lichtbogen 17 erzeugt. Diese Kraft treibt den Lichtbogen 17 von den Kontaktstellen 2, 3 weg. Ebenfalls wird durch den Stromfluss durch das bewegliche Schaltstück 4 ein Magnetfeld induziert. Die erfindungsgemäße Anordnung mit Blech 8 ermöglicht es, dass keine oder nur sehr geringe Kontakt öffnenden Kräfte auf das bewegliche Schaltstück 4 wirken, aber hohe Kräfte auf den Lichtbogen 17.

Fig. 4 zeigt die Anordnung der Bauteile in einer Schaltkammer eines Schaltgeräts inklusive eines Isolierkörpers 22, der U-förmig ausgebildet ist mit zwei Schenkeln 23, 24 und einem Verbindungsteil 25 zwischen den Schenkeln 23, 24. Die Schenkel 23, 24 sind vorzugsweise parallel zueinander und sich gegenüber liegend ausgerichtet. Der Schenkel 23 ummantelt den Schenkel 5 des fest positionierten Schaltstücks 1. Der Schenkel 24 des Isolierkörpers 22 ist in Form einer Abdeckung über den Schenkel 6 des fest positionierten Schaltstücks 1 ausgebildet. Zwischen den Schenkeln 23, 24 des Isolierkörpers 22 ist das verbindende Mittelteil 11 des Blechs 8 platziert. Fig. 4 zeigt zudem die Ausbildung von Lichtbögen 26.

Das erfindungsgemäße Schaltgerät mit elektromagnetischem Lichtbogenantrieb in Form eines Blechs zeichnet sich dadurch aus, dass bereits durch den Stromfluss im festen Schaltstück zwischen Anschluss und Kontaktstelle in das Blech ein magnetischer Fluss induziert wird, so dass die magnetische Kraftwirkung auf den Lichtbogen deutlich erhöht wird. Da zwischen den seitlichen Schenkeln am Blech und an den Kontakten kein Isoliermaterial ist, kann der Lichtbogen auch auf das Blech kommutieren und sich teilen. Dadurch entsteht ein rascherer Bogenspannungsanstieg, wodurch der Stromfluss über den Lichtbogen schneller begrenzt wird. Da sich zudem zwischen dem verbindenden Mittelteil des Blechs und dem festen Schaltstück ein Isolierkörper befindet, stört die Kommutierung des Lichtbogens auf das Blech nicht. Das führt dazu, dass die Bildung eines Kurzschlusses ausgeschlossen wird.

### Bezugszeichenliste

- 1: fest positioniertes Schaltstück
- 2: Kontaktstelle
- 3: Kontaktstelle
- 4: bewegliches Schaltstück
- 5, 6: Schenkel
- 7: Verbindungsbereich
- 8: Blech
- 9, 10: Schenkel
- 11: verbindendes Mittelteil
- 12: Löschbleche
- 13, 14: Konturen
- 15: Leiteranschluss
- 16: Stromfluss
- 17: Lichtbogen
- 18, 19, 20: induzierte Magnetfelder
- 21: Fluss
- 22: Isolierkörper
- 23, 24: Schenkel
- 25: Verbindungsteil
- 26: Lichtbögen

## Patentansprüche

1. Schaltgerät mit einem elektromagnetischen Lichtbogenantrieb, wobei das Schaltgerät eine Schaltkammer mit einem fest positionierten Schaltstück (1) mit einer Kontaktstelle (2) und einem gegenüberliegend dazu angeordneten beweglichen Schaltstück (4) mit einer Kontaktstelle (3) aufweist, wobei der elektromagnetische Lichtbogenantrieb in Form eines Blechs (8) ausgebildet ist, welches um das fest positionierte Schaltstück (1) herum positioniert ist, wobei zwischen dem verbindenden Mittelteil (11) des U-förmigen Blechs (8) und den Schenkeln (5,6) des U-förmig ausgebildeten fest positionierten Schaltstücks (1) ein Isolierkörper (22) positioniert ist,
**dadurch gekennzeichnet, dass** der Isolierkörper U-förmig ausgebildet ist mit zwei Schenkeln (23, 24) und einem Verbindungsteil (25) zwischen den Schenkeln (23, 24) und wobei der Schenkel (23) den Schenkel (5) des fest positionierten Schaltstücks (1) ummantelt.

2. Schaltgerät nach Anspruch 1, **dadurch gekennzeichnet, dass** das Blech (8) U-förmig mit zwei Schenkeln (9,10), die über ein verbindendes Mittelteil (11) miteinander verbunden sind, ausgebildet ist.

3. Schaltgerät nach Anspruch 2, **dadurch gekennzeichnet, dass** die Schenkel (9,10) des U-förmigen Blechs (8) parallel zueinander und deckungsgleich ausgebildet sind.

4. Schaltgerät nach Anspruch 3, **dadurch gekennzeichnet, dass** die Schenkel (9,10) des U-förmigen Blechs (8) ausgehend vom verbindenden Mittelteil (11) schräg nach hinten in Richtung der Kontaktstellen (2,3) geführt sind.

5. Schaltgerät nach einem der Ansprüche 1 bis 4, **dadurch gekennzeichnet, dass** das verbindende Mittelteil (11) des U-förmigen Blechs (8) zwischen zwei Schenkeln (5,6) des U-förmigen fest positionierten Schaltstücks (1) positioniert ist.

6. Schaltgerät nach einem der Ansprüche 1 bis 5, **dadurch gekennzeichnet, dass** die Endbereiche der Schenkel (9,10) des U-förmigen Blechs (8) im Bereich der Kontaktstellen (2,3) des fest positionierten und des beweglichen Schaltstücks (1,4) positioniert sind.

7. Schaltgerät nach Anspruch 1, **dadurch gekennzeichnet, dass** das verbindende Mittelteil (11) des U-förmigen Blechs (8) zwischen zwei Schenkeln (23,24) des U-förmigen Isolierkörpers (22), die die Schenkel (5,6) des fest positionierten Schaltstücks (1) abschirmen, positioniert ist.

8. Schaltgerät nach einem der Ansprüche 1 bis 7, **dadurch gekennzeichnet, dass** das Schaltgerät ein Schütz ist.

9. Schaltgerät nach einem der Ansprüche 1 bis 7, **dadurch gekennzeichnet, dass** das Schaltgerät ein Leistungsschalter ist.

10. Schaltgerät nach einem der Ansprüche 1 bis 7, **dadurch gekennzeichnet, dass** das Schaltgerät ein Kompaktmotorabzweig ist.

## Claims

1. Switching device comprising an electromagnetic arc driving mechanism, wherein the switching device has a switching chamber with a fixedly positioned switching piece (1) having a contact point (2) and, arranged opposite, a movable switching piece (4) having a contact point (3), wherein the electromagnetic arc driving mechanism takes the form of a metal sheet (8), which is positioned around the fixedly positioned switching piece (1), wherein an insulating body (22) is positioned between the connecting middle part (11) of the U-shaped metal sheet (8) and the legs (5, 6) of the fixedly positioned switching piece (1) formed in a U-shaped manner, **characterized in that** the insulating body is formed in a U-shaped manner, having two legs (23, 24) and a connecting part (25) between the legs (23, 24), and wherein the leg (23) encloses the leg (5) of the fixedly positioned switching piece (1).

2. Switching device according to Claim 1, **characterized in that** the metal sheet (8) is formed in a U-shaped manner, having two legs (9, 10), which are connected to one another by way of a connecting middle part (11).

3. Switching device according to Claim 2, **characterized in that** the legs (9, 10) of the U-shaped metal sheet (8) are formed parallel to one another and congruently.

4. Switching device according to Claim 3, **characterized in that** the legs (9, 10) of the U-shaped metal sheet (8) are made to extend from the connecting middle part (11) back at an angle in the direction of the contact points (2, 3).

5. Switching device according to one of Claims 1 to 4, **characterized in that** the connecting middle part (11) of the U-shaped metal sheet (8) is positioned between two legs (5, 6) of the U-shaped fixedly positioned switching piece (1).

6. Switching device according to one of Claims 1 to 5, **characterized in that** the end regions of the legs (9, 10) of the U-shaped metal sheet (8) are positioned in the region of the contact points (2, 3) of the fixedly positioned and movable switching pieces (1, 4).

7. Switching device according to Claim 1, **characterized in that** the connecting middle part (11) of the U-shaped metal sheet (8) is positioned between two legs (23, 24) of the U-shaped insulating body (22), which shield the legs (5, 6) of the fixedly positioned switching piece (1).

8. Switching device according to one of Claims 1 to 7, **characterized in that** the switching device is a contactor.

9. Switching device according to one of Claims 1 to 7, **characterized in that** the switching device is a power circuit-breaker.

10. Switching device according to one of Claims 1 to 7, **characterized in that** the switching device is a compact motor feeder.

## Revendications

1. Appareil de connexion avec entraînement à arc électrique électromagnétique, l'appareil de connexion présentant une chambre de coupure avec une pièce de connexion (1) à position fixe ayant un point de contact (2) et une pièce de connexion (4) mobile disposée à l'opposé avec un point de contact (3), l'entraînement à arc électrique électromagnétique se présentant sous la forme d'une lame (8), laquelle est positionnée autour de la pièce de connexion (1) à position fixe, un corps isolant (22) étant positionné entre la pièce centrale de liaison (11) de la lame en U (8) et les saillies (5,6) de la pièce de connexion (1) à position fixe configurée en U,
**caractérisé en ce que** le corps isolant est configuré en U avec deux saillies (23, 24) et une pièce de liaison (25) entre les saillies (23, 24) et la saillie (23) entourant la saillie (5) de la pièce de connexion (1) à position fixe.

2. Appareil de connexion selon la revendication 1, **caractérisé en ce que** la lame (8) est configurée en U avec deux saillies (9,10), lesquelles sont reliées l'une à l'autre par une pièce centrale (11) de liaison.

3. Appareil de connexion selon la revendication 2, **caractérisé en ce que** les saillies (9,10) de la lame en U (8) sont configurées parallèlement l'une à l'autre et égales.

4. Appareil de connexion selon la revendication 3, **caractérisé en ce que** les saillies (9,10) de la lame en U (8) courent depuis la pièce centrale de liaison (11) en oblique vers l'arrière dans la direction des points de contact (2,3).

5. Appareil de connexion selon l'une des revendications 1 à 4, **caractérisé en ce que** la pièce centrale de liaison (11) de la lame en U (8) est positionnée entre les deux saillies (5,6) de la pièce de connexion (1) en U à position fixe.

6. Appareil de connexion selon l'une des revendications 1 à 5, **caractérisé en ce que** les zones terminales des saillies (9,10) de la lame en U (8) sont situées dans la zone des points de contact (2,3) de la pièce de connexion (1,4) mobile et à position fixe.

7. Appareil de connexion selon la revendication 1, **caractérisé en ce que** la pièce centrale de liaison (11) de la lame en U (8) est positionnée entre deux saillies (23,24) du corps isolant (22) en U, lesquelles blindent les saillies (5,6) de la pièce de connexion (1) à position fixe.

8. Appareil de connexion selon l'une des revendications 1 à 7, **caractérisé en ce que** l'appareil de connexion est une protection.

9. Appareil de connexion selon l'une des revendications 1 à 7, **caractérisé en ce que** l'appareil de connexion est un disjoncteur.

10. Appareil de connexion selon l'une des revendications 1 à 7, **caractérisé en ce que** l'appareil de connexion est une dérivation de moteur compact.
